# FASCICULE DE BREVET EUROPEEN

(11) **EP 3 630 638 B1**
(45) Date de publication et mention de la délivrance du brevet: **16.08.2023**
(21) Numéro de dépôt: 18730027.2
(22) Date de dépôt: 30.05.2018
(51) Int. Cl.: B65D 50/04, B65D 47/18

(54) **EMBOUT ET DISPOSITIF DE DISTRIBUTION DE LIQUIDE COMPRENANT UN CAPUCHON**
FLÜSSIGKEITSABGABEDÜSE UND -VORRICHTUNG MIT EINER KAPPE
LIQUID DISPENSING NOZZLE AND DEVICE COMPRISING A CAP

(30) Priorité: 31.05.2017 FR 1754835
(43) Date de publication de la demande: 08.04.2020
(73) Titulaire: Nemera La Verpilliere, 38290 La Verpilliere (FR)
(72) Inventeur: PAINCHAUD, Gaëtan, 69340 Francheville (FR)
(74) Mandataire: LLR
(86) Numéro de dépôt international: PCT/FR2018/051248
(87) Numéro de publication internationale: WO 2018/220326

(56) Documents cités:
- WO-A1-2015/140473
- WO-A1-2016/204732

## Description

La présente invention concerne le domaine technique de la distribution de liquide. En particulier, mais non exclusivement, elle concerne le domaine de la distribution de liquide sous forme de gouttes ou sous forme de spray, tel que du liquide ophtalmique, nasal, buccal ou auriculaire.

Il a déjà été proposé, dans le document WO2013/140069, un dispositif de distribution de liquide comprenant un réservoir et un embout de distribution muni d'un capuchon amovible. Le capuchon décrit dans ce document comprend deux enveloppes mobiles l'une par rapport à l'autre afin de pouvoir créer un passage d'air permettant l'évaporation de liquide résiduel se trouvant au niveau de l'orifice de distribution. Il se trouve que ce capuchon s'ouvre par simple dévissage, de sorte que le produit liquide contenu dans le réservoir devient facilement accessible via l'embout de distribution. Ceci présente un danger pour un enfant en bas âge qui peut, en manipulant le dispositif, parvenir à ouvrir le capuchon et avoir accès au produit liquide pouvant lui causer une intoxication.

WO2015/140473 décrit un embout de distribution de liquide, qui comprend: une ouverture de distribution de liquide, un capuchon avec deux enveloppes comprenant des surfaces d'étanchéité, montées mobiles entre: une configuration avant première utilisation, dans laquelle les surfaces d'étanchéité sont en contact hermétique l'une avec l'autre; et une configuration après première utilisation dans laquelle les surfaces d'étanchéités ne sont plus en contact hermétique l'une avec l'autre.

WO2016/204732 décrit un capuchon de sécurité, comprenant deux enveloppes coaxiales montées sur un embout de distribution pour des gouttes ophtalmiques, cet embout comprenant : une ouverture de distribution de liquide, un capuchon amovible avec une enveloppe extérieure et une enveloppe intérieure, montées mobiles entre : une configuration de dévissage du capuchon lorsqu'une force d'appui exercée sur le capuchon a une intensité supérieure à un seuil prédéterminé et une configuration de sécurité lorsqu'une force d'appui exercée sur le capuchon a une intensité inférieure au seuil prédéterminé ou lorsqu'aucune force n'est exercée sur le capuchon, dans laquelle l'enveloppe extérieure est configurée pour tourner en roue libre par rapport à l'enveloppe intérieure.

L'invention a notamment pour but de remédier à ces inconvénients en fournissant un embout et un dispositif de distribution de liquide dont la sécurité est améliorée.

A cet effet, l'invention a pour objectif un embout de distribution de liquide selon la revendication 1 comprenant :
- une ouverture de distribution de liquide,
- un capuchon amovible destiné à recouvrir l'ouverture lorsqu'il est monté sur l'embout, le capuchon comprenant une enveloppe extérieure et une enveloppe intérieure coaxiales, montées mobiles l'une par rapport à l'autre dans une direction axiale (A) de l'embout entre :
   . une configuration avant première utilisation, dite configuration de stockage, dans laquelle l'enveloppe extérieure et l'enveloppe intérieure présentent chacune une surface d'étanchéité et les surfaces d'étanchéité étant en contact hermétique l'une avec l'autre;
   . une configuration de dévissage du capuchon lorsqu'une force d'appui exercée sur le capuchon a une intensité supérieure à un seuil prédéterminé, dans laquelle une rotation dans une première direction de l'enveloppe extérieure entraîne par friction une rotation de l'enveloppe intérieure dans la même première direction de façon à pouvoir dévisser le capuchon ;
   . une configuration de sécurité lorsqu'une force d'appui exercée sur le capuchon a une intensité inférieure au seuil prédéterminé ou lorsqu'aucune force n'est exercée sur le capuchon, dans laquelle l'enveloppe extérieure est configurée pour tourner en roue libre par rapport à l'enveloppe intérieure dans la première direction, la configuration de sécurité correspondant en outre à une configuration dans laquelle les surfaces d'étanchéité respectives de l'enveloppe extérieure et l'enveloppe intérieure sont séparées l'une de l'autre de façon à laisser passer de l'air entre elles.

Ainsi, on propose un embout dans lequel l'enveloppe extérieure et l'enveloppe intérieure peuvent avantageusement prendre une configuration laissant passer de l'air entre elles, tout en offrant une sécurité améliorée. En effet, une force d'appui suffisamment importante est requise sur l'enveloppe extérieure pour dévisser le capuchon. Le dévissage reste simple et intuitif pour un adulte alors qu'un enfant, qui n'est pas capable de tourner en appuyant ou en appuyant suffisamment fort sur l'enveloppe extérieure se retrouvera uniquement dans la configuration de sécurité du capuchon et ne pourra pas le dévisser. De préférence, mais non exclusivement, ladite force d'appui exercée sur le capuchon est une force d'appui axiale. Par ailleurs, lorsque le capuchon est en configuration de dévissage, l'enveloppe extérieure est entrainée en rotation dans la première direction, qui est de préférence la direction anti horaire, correspondant à la direction classique de dévissage. Grâce à la force d'appui appliquée sur l'enveloppe extérieure, l'enveloppe intérieure est également entrainée par friction à tourner dans la même direction, ce qui permet le dévissage du capuchon. On comprend que l'agencement des surfaces d'étanchéité permet de fournir un embout hermétique avant sa première utilisation. Ainsi, on peut limiter l'évaporation du liquide contenu dans l'embout lors du stockage de l'embout. Après la première ouverture du capuchon, c'est-à-dire, lorsque le capuchon est dans une configuration autre que la configuration de stockage, les surfaces d'étanchéité ne sont plus en contact hermétique. De ce fait, de l'air peut passer avantageusement entre les deux surfaces et permettre l'évaporation du liquide quand un chemin d'évaporation est créé entre l'intérieur et l'extérieur du capuchon. Ceci permet d'éviter que du liquide stagne à l'ouverture de distribution du embout, et donc le développement de bactéries. On notera que les surfaces d'étanchéité ne sont plus en contact hermétique dans la configuration de sécurité, et également de préférence dans la configuration de dévissage.

On comprend que l'agencement des surfaces d'étanchéité permet de réaliser avantageusement un chemin d'évaporation de liquide résiduel, mais que ce chemin n'est pas systématiquement prévu sur l'embout. En effet, bien que les surfaces d'étanchéité peuvent être d'une part en contact hermétique l'une avec l'autre, d'autre part séparées l'une de l'autre de façon à laisser passer de l'air entre elles, l'existence d'un chemin d'évaporation de liquide résiduel peut être une fonctionnalité présente de façon optionnelle sur l'embout. On fournit ainsi un capuchon de forme standard, pouvant présenter ou non cette fonctionnalité, par exemple selon que les enveloppes présentent ou non des orifices de passage d'air, de façon à optimiser le procédé de fabrication du capuchon. De préférence, la configuration de stockage est une configuration dans laquelle l'enveloppe extérieure est dans une position basse par rapport à l'enveloppe intérieure.

On entend par « l'enveloppe extérieure est configurée pour tourner en roue libre par rapport à l'enveloppe intérieure dans la première direction » le fait que l'enveloppe extérieure peut tourner librement par rapport à l'enveloppe intérieure dans cette direction, sans se solidariser en rotation avec l'enveloppe intérieure. Ainsi lorsque le capuchon est en configuration de sécurité, l'enveloppe extérieure est configurée pour être entrainée en rotation par l'utilisateur dans la première direction tandis que l'enveloppe intérieure reste immobile sur l'embout de distribution. En d'autres termes, une rotation dans la première direction de l'enveloppe extérieure n'a pas pour effet de générer la rotation de l'enveloppe intérieure dans la première direction. On entend de préférence par « direction axiale de l'embout» la direction définie par un axe géométrique de l'embout.

L'invention peut en outre comporter l'une ou plusieurs des caractéristiques suivantes, prises seules ou en combinaison.
- L'enveloppe extérieure comprend des moyens de verrouillage en configuration de stockage, coopérant avec des moyens de verrouillage complémentaires portés par l'enveloppe intérieure, de façon à bloquer l'enveloppe extérieure en rotation et en translation par rapport à l'enveloppe intérieure lors de la configuration de stockage. Ces moyens de verrouillage contribuent au maintien en contact hermétique des surfaces d'étanchéité et évitent toute ouverture involontaire du capuchon. Par exemple, l'enveloppe extérieure comprend un godron reçu dans un logement de retenue porté par l'enveloppe intérieure.
- L'enveloppe intérieure présente une gorge périphérique et circulaire destinée à recevoir les moyens de verrouillage en configuration de sécurité et en configuration de dévissage, de façon à permettre une rotation libre de ces moyens de verrouillage dans la gorge périphérique. Cette rotation libre est permise au moins dans la configuration de sécurité, et éventuellement dans la configuration de dévissage. La gorge permet avantageusement de retenir axialement les moyens de verrouillage entre deux butées permettant de définir deux positions axiales de l'enveloppe extérieure par rapport à l'enveloppe intérieure, correspondant aux configurations de sécurité et de dévissage. En d'autres termes, cette gorge présente une hauteur qui correspond à la distance axiale parcourue par les moyens de verrouillage lorsque l'enveloppe extérieure se déplace par rapport à l'enveloppe intérieure entre la configuration de sécurité et la configuration de dévissage.
- L'enveloppe extérieure comprend une saillie d'actionnement, et l'enveloppe intérieure comprend une surface de guidage destinée à coopérer avec la saillie d'actionnement de sorte que :
   . lors de la configuration de sécurité, une rotation de l'enveloppe extérieure dans la première direction génère un glissement de la saillie d'actionnement sur la surface de guidage de façon à tourner librement par rapport à l'enveloppe intérieure,
   . lors de la configuration de dévissage, une rotation de l'enveloppe extérieure dans la première direction génère, par friction de la saillie d'actionnement sur la surface de guidage, un entraînement de l'enveloppe intérieure dans la première direction, de façon à dévisser le capuchon.

On comprend que la friction correspond avantageusement à une force de frottement créée entre la saillie d'actionnement et la surface de guidage lorsqu'une force d'appui exercée sur le capuchon a une intensité supérieure au seuil prédéterminé, ce frottement étant suffisamment conséquent pour que l'enveloppe extérieure entraîne en rotation l'enveloppe intérieure dans la première direction. Cette friction procure une meilleure sécurisation de l'embout car une force d'appui suffisamment importante doit être appliquée sur l'enveloppe extérieure, et ceci dans une direction prédéterminée (en l'occurrence la direction axiale de l'embout). Les actions d'appui et de rotation de l'enveloppe extérieure pour son dévissage doivent avoir lieu simultanément, ce qui présente un obstacle pour un enfant l'empêchant d'ouvrir le capuchon facilement.
- La surface de guidage comprend un chemin de came discontinu, de façon à générer une indication tactile ou sonore lors du passage de la discontinuité du chemin de came par la saillie d'actionnement dans la configuration de sécurité. Par exemple l'enveloppe intérieure comprend une première jupe de forme sensiblement cylindrique, la surface de guidage comprenant au moins deux pentes de guidage s'étendant depuis ladite première jupe dans la direction axiale et étant séparées par des crans. L'utilisateur constate / ressent alors un mouvement de va-et-vient de l'enveloppe extérieure dans la direction axiale qui lui indique que le capuchon est en configuration de sécurité et qu'il faut appuyer sur l'enveloppe extérieure pour dévisser, par exemple axialement.
- La surface de guidage est portée par une pente de guidage, et l'enveloppe intérieure comprend une zone plane sensiblement normale à la direction axiale s'étendant depuis une extrémité de la pente de guidage, l'extrémité de la zone plane opposée à la pente de guidage étant munie d'un ergot formant un point dur. Grâce à la présence de ce point dur formé par l'ergot, l'enveloppe extérieure ne peut pas redescendre dans la configuration de stockage, plus précisément dans la position basse par rapport à l'enveloppe intérieure.
- La saillie d'actionnement présente une butée de vissage, coopérant avec une butée complémentaire de vissage portée par l'enveloppe intérieure, afin que l'enveloppe intérieure et l'enveloppe extérieure soient liées en un mouvement de rotation dans une seconde direction opposée à la première direction, dans le but de visser le capuchon sur l'embout. Ainsi selon cet agencement, le vissage et le dévissage du capuchon sont activés par un même élément de l'enveloppe extérieure, à savoir la saillie d'actionnement, ce qui permet de simplifier le processus de fabrication et de fournir un embout plus compact.
- Le capuchon comprend un tampon d'absorption de liquide résiduel, disposé à proximité de l'ouverture de distribution de liquide. Ce tampon est avantageusement disposé en aval de l'ouverture de distribution et permet de drainer une grande partie du liquide résiduel hors de l'ouverture de distribution.
- Le capuchon comprend une protubérance destinée à être au voisinage immédiat et en regard de l'ouverture lorsque le capuchon est monté sur de l'embout, cette protubérance ayant une forme d'expulsion du liquide résiduel, configurée pour évacuer le liquide résiduel vers l'extérieur lorsque le capuchon est monté sur de l'embout. Grâce à la présence de la forme d'expulsion du liquide résiduel réalisée sur le capuchon amovible, lorsque le capuchon est monté sur de l'embout, la forme d'expulsion située au voisinage immédiat et en regard de l'ouverture de distribution de liquide expulse la majeure partie du liquide résiduel présente en aval de l'ouverture de distribution, notamment vers l'éventuel tampon d'absorption de liquide résiduel disposé à proximité, c'est-à-dire que l'on évacue le liquide résiduel vers l'extérieur de l'embout. On réalise ainsi un drainage de la majeure partie du liquide résiduel hors de l'ouverture de distribution.
- Un chemin d'évaporation de liquide résiduel est disposé entre l'ouverture et l'extérieur de l'embout, le chemin d'évaporation de liquide résiduel étant obturé dans la configuration de stockage et ouvert dans la configuration de sécurité. Avantageusement, il est également ouvert dans la configuration de dévissage. On comprend que l'ouverture du chemin d'évaporation de liquide résiduel est activée lorsque les surfaces d'étanchéité respectives de l'enveloppe extérieure et l'enveloppe intérieure sont séparées l'une de l'autre de façon à laisser passer de l'air entre elles. Ainsi, le liquide résiduel est en contact avec l'air à l'extérieur du capuchon et peut s'évaporer via le chemin d'évaporation, une fois que le capuchon n'est plus en configuration de stockage.
- L'enveloppe extérieure présente un fond dans lequel une jupe d'étanchéité fait saillie de la surface intérieure, cette jupe d'étanchéité portant la surface d'étanchéité de l'enveloppe extérieure et étant configurée de sorte que, dans la configuration de stockage, la jupe d'étanchéité est en appui hermétique contre la surface d'étanchéité de l'enveloppe intérieure, et que dans la configuration de sécurité, et dans la configuration de dévissage de préférence, la jupe d'étanchéité est espacée de la surface d'étanchéité de l'enveloppe intérieure. Ainsi, la jupe d'étanchéité de l'enveloppe extérieure et la surface d'étanchéité de l'enveloppe intérieure sont assemblées par emmanchement pour une meilleure étanchéité du capuchon.
- L'enveloppe extérieure peut prendre au moins trois positions axiales distinctes par rapport à l'enveloppe intérieure, définissant une distance minimale dans la configuration de stockage et correspondant à une position basse de l'enveloppe extérieure par rapport à l'enveloppe intérieure, une distance intermédiaire dans la configuration de dévissage et une distance maximale dans la configuration de sécurité. La distance minimale correspond à une distance permettant un contact hermétique des surfaces d'étanchéité et la distance intermédiaire correspond en général à une distance à laquelle l'enveloppe extérieure est écartée de l'enveloppe intérieure après la première ouverture du capuchon afin qu'un chemin d'évaporation soit disponible. Cette distance intermédiaire permet que l'enveloppe extérieure ne puisse plus revenir en configuration de stockage. La distance maximale correspond notamment à une position dans laquelle l'enveloppe extérieure arrive à l'extrémité supérieure de la surface de guidage en configuration de sécurité. Ainsi dans la configuration de sécurité, l'enveloppe extérieure se déplace entre la distance intermédiaire et la distance de sécurité afin d'exercer un mouvement de va-et-vient dans la direction axiale de l'embout, ce qui permet un retour tactile et/ou sonore à l'utilisateur.

- Le capuchon présente, à l'extérieur de l'enveloppe extérieure, des moyens en relief ou visuels indiquant à l'utilisateur comment passer de la configuration de sécurité à la configuration de dévissage. Par exemple, les moyens peuvent comprendre une série de symboles tels que des flèches, des chiffres, du texte indiquant l'ordre des actions à mener.
- Le capuchon comprend des moyens d'indication que le capuchon est dans une configuration autre que la configuration de stockage.

L'invention a par ailleurs pour objet un embout de distribution de liquide, comprenant :
- une ouverture de distribution de liquide,
- un capuchon amovible destiné à recouvrir l'ouverture lorsqu'il est monté sur de l'embout, le capuchon comprenant une enveloppe extérieure et une enveloppe intérieure coaxiales, montées mobiles l'une par rapport à l'autre dans une direction axiale de l'embout entre :
   . une configuration avant première utilisation, dite configuration de stockage,
   . une configuration de dévissage du capuchon lorsqu'une force d'appui exercée sur le capuchon a une intensité supérieure à un seuil prédéterminé, dans laquelle une rotation dans une première direction de l'enveloppe extérieure entraîne par friction une rotation de l'enveloppe intérieure dans la même première direction, de façon à pouvoir dévisser le capuchon ;
   . une configuration de sécurité lorsqu'une force d'appui exercée sur le capuchon a une intensité inférieure au seuil prédéterminé ou lorsqu'aucune force n'est exercée sur le capuchon, dans laquelle l'enveloppe extérieure est configurée pour tourner en roue libre par rapport à l'enveloppe intérieure dans la première direction,
la configuration de sécurité, et la configuration de dévissage de préférence, correspondant en outre à une configuration dans laquelle les surfaces d'étanchéité respectives de l'enveloppe extérieure et l'enveloppe intérieure sont séparées l'une de l'autre de façon à laisser passer de l'air entre elles, l'enveloppe extérieure prenant au moins trois positions axiales distinctes par rapport à l'enveloppe intérieure, définissant une distance minimale dans la configuration de stockage, une distance intermédiaire dans la configuration de dévissage et une distance maximale dans la configuration de sécurité.

Cet embout peut présenter l'une ou plusieurs des caractéristiques exposées précédemment, prises seules ou en combinaison.

L'invention a enfin pour objectif un dispositif de distribution de liquide comportant un embout de distribution de liquide tel que décrit précédemment monté sur un réservoir.

L'invention sera mieux comprise à la lecture de la description qui va suivre, donnée uniquement à titre d'exemple et faite en se référant aux dessins dans lesquels :
- la figure 1 est une vue de côté d'un dispositif de distribution selon un mode de réalisation comprenant un embout de distribution avec le capuchon démonté, l'embout de distribution étant porté par un réservoir ;
- la figure 2 est une vue en perspective de l'extérieur de l'enveloppe extérieure de l'embout de la figure 1 ;
- la figure 3 est une vue en perspective de l'intérieur de l'enveloppe extérieure de l'embout de la figure 1 ;
- la figure 4 est une vue en perspective de l'enveloppe intérieure de l'embout de la figure 1 ;
- la figure 5A est une vue en coupe du capuchon de l'embout de la figure 1 en configuration de stockage ;
- la figure 5B est une vue en perspective et partiellement en transparence du capuchon de l'embout de la figure 1 en configuration de stockage ;
- la figure 6A est une vue en coupe du capuchon de l'embout de la figure 1 en configuration de dévissage ;
- la figure 6B est une vue en perspective et partiellement en transparence du capuchon de l'embout de la figure 1 en configuration de dévissage ;
- la figure 7A est une vue en coupe du capuchon de l'embout de la figure 1 en configuration de sécurité ;
- la figure 7B est une vue en perspective et partiellement en transparence du capuchon de l'embout de la figure 1 en configuration de sécurité ;
- la figure 8A est une vue similaire à la figure 4 d'une première variante de l'enveloppe intérieure de l'embout ;
- la figure 8B est une vue similaire à la figure 5B d'une deuxième variante de l'enveloppe intérieure de l'embout ;
- la figure 8C est une vue similaire à la figure 5B d'une troisième variante de l'enveloppe intérieure de l'embout ; et
- la figure 9 est une vue d'un détail D de la figure 8A.

Un dispositif, tel que représenté sur la figure 1 et désigné par la référence 100, comprend un réservoir 12 déformable qui est un réservoir de stockage de liquide, par exemple du liquide pharmaceutique tel que du liquide ophtalmique et un embout. L'embout est un embout de distribution de liquide sous forme de gouttes. L'embout désigné par la référence 10 comprend une partie de distribution 14 présentant une ouverture 22 de distribution du liquide et destiné à être monté, par encliquetage, soudage ou encore par vissage, sur le col du réservoir 12. L'embout 10 comprend par ailleurs un capuchon 16 amovible monté par vissage sur la partie de distribution 14 et destiné à recouvrir l'ouverture 22 lorsque de l'embout 10 n'est pas utilisé. Le capuchon 16 présente une extrémité proximale (P) disposée du côté de l'ouverture du capuchon 16 et une extrémité distale (D) opposée.

Le capuchon 16 comprend une enveloppe extérieure 42 et une enveloppe intérieure 44. Ces enveloppes extérieure et intérieure 42, 44 sont coaxiales, montées mobiles l'une par rapport à l'autre dans une direction axiale (A) de l'embout 10. La direction axiale A de l'embout 10 est définie ici par l'axe géométrique du réservoir 12. Les enveloppes extérieure et intérieure 42, 44 sont mobiles selon cet axe géométrique, soit en s'éloignant, soit en s'approchant l'une par rapport à l'autre. Grâce à cette mobilité, les enveloppes extérieure et intérieure 42, 44 peuvent définir notamment trois configurations distinctes de l'embout 10, à savoir une configuration avant première utilisation, dite configuration de stockage, une configuration de dévissage du capuchon 16 et une configuration de sécurité, qui seront décrites en détails plus loin.

Comme illustré aux figures 2 et 3, l'enveloppe extérieure 42 comprend un fond 76 et une paroi périphérique 79, de forme sensiblement cylindrique. Le fond 76 est de forme circulaire et sensiblement conique. L'enveloppe extérieure 42 comporte une jupe d'étanchéité 80, faisant saillie de la surface intérieure du fond 76, disposée à intérieur et ayant ici une forme annulaire coaxiale avec la paroi périphérique 79. Dans cet exemple également, le fond 76 comporte des orifices de passage d'air 82 situés en périphérie de la jupe d'étanchéité 80. L'enveloppe extérieure 42 comprend par ailleurs des moyens de verrouillage 88 de l'embout 10 en configuration de stockage, agencés à l'extrémité proximale (P) de l'enveloppe extérieure 42. Les moyens de verrouillage 88 comprennent plus précisément une pluralité de godrons 88 faisant saille de la surface intérieure de la paroi périphérique 79. L'enveloppe extérieure 42 comprend également une saille d'actionnement 84 agencée sur la surface interne de l'enveloppe extérieure 42 à l'extrémité distale (D). La saille d'actionnement 84 se présente ici sous forme d'une patte 84 faisant saillie à la fois du fond 76 et de la paroi périphérique 79. La patte 84 comprend plus précisément une surface inférieure, orientée vers l'extrémité proximale du capuchon 16, destinée à être en contact avec l'enveloppe intérieure 44 par friction en configuration de sécurité, et une surface latérale 86 formant une butée de vissage 86, destinée à être en contact avec l'enveloppe intérieure 44.

L'enveloppe intérieure 44, telle qu'illustrée par la figure 4, comprend un plafond 56, une première jupe 58 et une deuxième jupe 59, de forme sensiblement cylindriques reliées entre elles par un plateau 61. Le plafond 56 est délimité dans cet exemple par une surface tronconique 60 le reliant à la seconde jupe 59 et comprend des orifices 62 de passage d'air, au nombre de trois dans cet exemple. L'enveloppe intérieure 44 comprend en outre des moyens de verrouillage 72, 75 de l'embout 10 en configuration de stockage, agencés du côté de l'extrémité proximale (P) du capuchon 16. Ces moyens de verrouillage 72, 75 sont complémentaires des moyens de verrouillage 88 portés par l'enveloppe extérieure 42. Ils comprennent plus précisément des butées de retenue axiale 72, en l'espèce quatre, de façon à former une butée dans la direction axiale (A), pour la retenue de l'enveloppe extérieure 42 sur l'enveloppe intérieure 44 dans la direction axiale en configuration de stockage. Les moyens de verrouillage comprennent par ailleurs au moins un point dur 75, plus précisément quatre points durs 75, délimitant chacun avec la butée de retenue axiale 72, un logement de retenue 77 destiné à recevoir les moyens de verrouillage 88 portés par l'enveloppe extérieure 42.

L'enveloppe intérieure 44 présente par ailleurs une gorge 73 périphérique et circulaire agencée entre les moyens de verrouillage complémentaires 72, 75 et l'extrémité distale (D) de l'enveloppe intérieure 44. Cette gorge 73 est destinée à recevoir les moyens de verrouillage 88 en configuration de sécurité et en configuration de dévissage, de façon à permettre une rotation libre de ces moyens de verrouillage 88 dans la gorge 73. Un chemin de came 71 est par ailleurs agencé entre le logement de retenue 77 et la gorge 73. Le chemin de came 71 est séparé de la gorge 73 par un rebord 81. En outre, l'enveloppe intérieure 44 porte sur l'extrémité proximale (P) un anneau frangible 74 de l'embout 10, témoin de première ouverture, permettant d'assurer que l'embout 10 n'a pas été utilisé avant sa première utilisation.

Enfin, l'enveloppe intérieure 44 comprend quatre pentes de guidage 67 s'étendant depuis la première jupe 58 dans la direction axiale (A), chaque pente de guidage 67 présentant une surface de guidage 68 et une butée de vissage 66, complémentaire de la butée de vissage 86 portée par l'enveloppe extérieure 42. Les pentes de guidage 67 sont espacées entre elles par une zone dans laquelle un cran 64 s'étend depuis la première jupe 58, formant une marche entre la butée complémentaire de vissage 66 et la jupe première 58. Le cran 64 s'étend selon un plan sensiblement transversal à la direction axiale (A).

On va maintenant décrire le montage de l'embout 10 et son fonctionnement.

L'enveloppe extérieure 42 est tout d'abord montée sur l'enveloppe intérieure 44 en positionnant les saillies d'actionnement 84 dans la zone située entre un cran 64 et une pente de guidage 67, tel que visible sur la figure 5B, de sorte que les godrons 88 soient positionnés dans le logement de retenue 77 et coopèrent avec les butées de retenue 72 afin de bloquer l'enveloppe extérieure 42 en translation par rapport à l'enveloppe intérieure 44. Les godrons 88 coopèrent en outre avec les points durs 75 afin de bloquer l'enveloppe extérieure 42 en rotation par rapport à l'enveloppe intérieure 44. Ainsi, le capuchon 16 est prêt à être monté par vissage sur la partie de distribution 14. Une fois le réservoir 12 rempli du liquide à distribuer, on vient rapporter l'embout 10, comprenant le capuchon 16, sur le col du réservoir 12, par exemple par vissage, encliquetage ou toute autre technique connue. L'embout 10 est prêt à être utilisé.

La configuration avant première utilisation, dite configuration de stockage de l'embout 10, est représentée sur les figures 5A et 5B. On a représenté sur la figure 5B l'enveloppe extérieure 42 en mode filaire afin de présenter l'interaction entre les éléments de l'enveloppe intérieure 44 avec les éléments de l'enveloppe extérieure 42. Sur ces figures, la jupe d'étanchéité 80 de l'enveloppe extérieure 42 coopère avec la seconde jupe 59 de l'enveloppe intérieure 44, de sorte qu'il n'y a pas de communication entre les orifices de passage d'air 62 de l'enveloppe intérieure 44 et les orifices de passage d'air 82 de l'enveloppe extérieure 42. La jupe d'étanchéité 80 porte alors une surface d'étanchéité de l'enveloppe extérieure 42 et la seconde jupe 59 est elle-même une surface d'étanchéité de l'enveloppe intérieure 44. La jupe d'étanchéité 80 est en appui hermétique contre la seconde jupe 59 pour que les surfaces d'étanchéité soient en contact hermétique l'une avec l'autre en configuration de stockage. Ici, l'enveloppe extérieure 42 est en une position axiale définissant une distance minimale par rapport à l'enveloppe intérieure 44, comme illustré à la figure 5A.

Lors de la première utilisation, l'utilisateur dévisse le capuchon 16. Il serre l'enveloppe extérieure 42 dans une main et le réservoir 12 dans l'autre main. Il fait tourner l'enveloppe extérieure 42 par rapport à l'enveloppe intérieure 44 dans une première direction 1 qui correspond à la direction antihoraire, visible sur la figure 2. Les saillies d'actionnement 84 sont alors guidées par les pentes de guidage 67 et se déplacent sur les surfaces de guidage 68. Le mouvement de rotation appliqué par l'utilisateur à l'embout 10 génère un mouvement de translation axiale de l'enveloppe extérieure 42 par rapport à l'enveloppe intérieure 44. Grâce au déplacement longitudinal de l'enveloppe extérieure 42 par rapport à l'enveloppe intérieure 42, et en dehors de la configuration de stockage, la jupe d'étanchéité 80 de l'enveloppe extérieure 42 ne coopère plus avec la seconde jupe 59 mais est en regard avec la surface tronconique 60 de l'enveloppe intérieure 44, si bien que les surfaces d'étanchéité respectives de l'enveloppe extérieure 42 et l'enveloppe intérieure 44 sont séparées l'une de l'autre et un espace se crée entre elles de façon à laisser passer de l'air entre elles.

En parallèle, la force d'appui appliquée par l'utilisateur permet à chaque godron 88 (visible sur la figure 3), en suivant le chemin de came 71 (visible sur la figure 4), de franchir le rebord 81 (visible sur la figure 4) pour arriver dans la gorge 73 (visible sur la figure 4). Le franchissement du rebord 81 par le godron 88 peut être sécurisé par un point dur 75 prévu dans le chemin de came 71 et formant obstacle à la libre circulation du godron 88 dans le chemin de came 71. L'utilisateur obtient ainsi un retour tactile qui lui indique que le capuchon 16 est ouvert. Arrivées dans la gorge 73, les godrons 88 coopèrent avec les butées de retenue 72 (visible sur la figure 4), afin de maintenir l'enveloppe extérieure 42 dans une position axiale définissant une distance intermédiaire par rapport à l'enveloppe intérieure 44, comme illustré sur la figure 6A. Les saillies d'actionnement 84 (visibles sur la figure 3), participent au maintien de l'enveloppe extérieure 42 à la distance intermédiaire, en coopérant avec les crans 64 (visible sur la figure 4). Ceci permet de maintenir écartées les surfaces d'étanchéité afin que l'air puisse passer entre elles. L'enveloppe intérieure 44 peut comprendre avantageusement une forme, soit un creux soit une protubérance, par exemple un pion, sur la surface de guidage 68 afin de consolider l'obstacle au retour du godron 88 dans le chemin de came. Cette forme vient en renfort du point dur 75 pour empêcher l'enveloppe extérieure 42 de revenir à la configuration de stockage.

Dans l'exemple illustré, les deux enveloppes extérieure et intérieure 42, 44 présentent respectivement des orifices de passage d'air 82, 62 permettant de créer un chemin d'évaporation du liquide résiduel entre l'ouverture 22 et l'extérieur de l'embout 10. Le chemin d'évaporation de liquide résiduel est obturé dans la configuration de stockage et ouvert dans la configuration de sécurité et de dévissage. On peut toutefois imaginer un capuchon 16 présentant des orifices de passage d'air uniquement sur l'enveloppe intérieure 44 ou l'enveloppe extérieure 42, sans qu'un chemin d'évaporation ne soit possible.

Une fois que le capuchon 16 n'est plus dans la configuration de stockage, l'utilisateur, un adulte par exemple, peut ouvrir le capuchon 16 en y appliquant une force d'appui à une intensité supérieure à un seuil prédéterminé, dans le présent cas une force d'appui axiale. Le capuchon 16 est alors mis en configuration de dévissage, telle que visible sur les figures 6A et 6B. Dans cette configuration, par la rotation de l'enveloppe extérieure 42 dans la première direction 1, chaque saillie d'actionnement 84 entre en butée contre une surface de guidage 68 correspondante. La force d'appui sur l'enveloppe extérieure 42 est alors transmise à la surface de guidage 68, si bien qu'une friction se crée entre la saillie d'actionnement 84 et la surface de guidage 68. Cette friction permet de solidariser la saillie d'actionnement 84 et la surface de guidage 68 afin que l'enveloppe extérieure 42 puisse entraîner l'enveloppe intérieure 44 en rotation dans cette première direction 1, sans que la saillie d'actionnement 84 ne glisse sur la surface de guidage 68, ou alors avec un glissement générant un frottement suffisant pour entraîner en rotation l'enveloppe intérieure 44. Le capuchon 16 est ainsi dévissé du reste de l'embout 10. Des nervures de préhension 78 sont disposées à la périphérie externe de l'enveloppe extérieure 42 afin de faciliter la transmission des forces d'appui et de rotation.

Dans l'exemple illustré, en référence avec la figure 2 précédemment décrite, le capuchon 16 présente à l'extérieur de l'enveloppe extérieure 42, au niveau du fond 76 des moyens en relief ou visuels 85, indiquant à l'utilisateur comment passer de la configuration de sécurité à la configuration de dévissage. Ces moyens comprennent une première flèche avec le chiffre 1 indiquant que la première étape pour ouvrir le capuchon 16 est d'appuyer l'enveloppe extérieure 42 vers le bas et une deuxième flèche avec le chiffre 2 indiquant que la seconde étape pour ouvrir le capuchon 16 est de tourner l'enveloppe extérieure 42 dans la première direction 1.

Comme décrit plus haut, l'enveloppe extérieure 42 est maintenue à une distance intermédiaire par rapport à l'enveloppe intérieure 44 lorsque les godrons 88 sont dans la gorge 73, en contact avec la partie basse de cette gorge 73, composée par les butées de retenue 72. On comprend que lorsque l'utilisateur continue le mouvement de rotation du capuchon 16 par rapport au réservoir 12 afin de dévisser complètement le capuchon 16 de la partie de distribution 14, il casse les parties frangibles de l'anneau 74. Ainsi, cet anneau 74 permet de vérifier de façon simple que l'embout n'a pas été utilisé au préalable.

Dans un mode de réalisation particulièrement intéressant, le capuchon 16 comprend un autre moyen d'indication visuel indiquant à l'utilisateur que la configuration de stockage a été franchie. Ce moyen peut comprendre une surface de repérage portée par l'enveloppe intérieure 44 et une surface de référence portée par l'enveloppe extérieure 42, la surface de référence étant destinée à recouvrir la surface de repérage uniquement en configuration de stockage. Les deux surfaces présentent chacune un aspect différent ce qui permet à l'utilisateur de distinguer clairement la surface de repérage de la surface de référence lorsque le capuchon 16 est ouvert. Le capuchon 16 selon ce mode de réalisation est plus simple et moins coûteux à réaliser. Il est donc envisageable de remplacer l'anneau 74 frangible décrit plus haut par la combinaison de la surface de repérage et de la surface de référence. Il est également possible de combiner les deux modes de réalisation pour rendre l'indication de l'ouverture du capuchon 16 à l'utilisateur plus simple et plus sûre.

Si l'utilisateur, un enfant par exemple, ne fait que tourner l'enveloppe extérieure 42 dans la première direction 1 sans appuyer suffisamment fort sur le fond 76, le capuchon 16 se retrouve dans la configuration de sécurité, telle que visible sur les figures 7A et 7B. Puisque la force transmise à la surface de guidage 68 ne permet pas de créer une friction suffisamment importante, la saillie d'actionnement 84 se déplace sur la pente de guidage 67 jusqu'à son sommet, tel que visible à la figure 7B. L'enveloppe extérieure 42 est alors à une distance maximale par rapport à l'enveloppe intérieure 44. Ensuite, la saille d'actionnement retourne au niveau du cran 64 et l'enveloppe extérieure 42 retrouve sa position définissant la distance intermédiaire par rapport à l'enveloppe intérieure 44. De cette façon, une rotation de l'enveloppe extérieure 42 dans la première direction génère un glissement de la saillie d'actionnement 84 successivement sur chaque surface de guidage 68 de façon à tourner en roue libre par rapport à l'enveloppe intérieure 44.

Dans cette configuration de sécurité, les saillies d'actionnement 84 se déplacent d'une pente de guidage 67 à une autre de façon intermittente. Ainsi, les pentes de guidage 67, espacées l'une de l'autre par un cran 64, forment un chemin de came discontinu et le passage de la discontinuité du chemin de came par la saillie d'actionnement 84 génère une indication tactile, voir sonore.

Entre deux utilisations, l'utilisateur revisse le capuchon 16 sur la partie de distribution 14. Il suffit simplement de tourner l'enveloppe extérieure 42 dans une seconde direction 2, correspondant à la direction horaire sans exercer de force d'appui axiale spécifique. Chaque butée de vissage 86 portée par la saillie d'actionnement 84 entre alors en butée contre la butée complémentaire de vissage 66 portée par l'enveloppe intérieure 44. Ainsi, les deux enveloppes extérieure et intérieure 42, 44 sont liées en un mouvement de rotation dans la seconde direction 2 et le capuchon 15 peut être revissé. Lors du revissage, les saillies d'actionnement 84 sont en appui sur les crans 64 ce qui permet d'éviter que les godrons 88 forcent sur les butées de retenue 72 et repassent dans le logement de retenue 77. On comprend donc qu'il est possible de passer de la configuration de stockage de l'embout 10 à la configuration de sécurité ou de dévissage mais que l'inverse n'est pas possible. Ainsi, on garantit qu'une fois que l'embout 10 a été utilisé au moins une fois, le chemin d'évaporation du liquide résiduel est toujours ouvert.

Dans un mode de réalisation, le capuchon 16 comprend sur l'enveloppe intérieure 44 des nervures de réduction de jeu 65 comme visible sur la figure 4. Lorsque l'enveloppe extérieure 42 est positionnée à la distance maximale par rapport à l'enveloppe intérieure 44, la jupe d'étanchéité 80 se positionne sur les nervures de réduction de jeu 65 pour limiter les bruits entre les pièces.

On a représenté aux figures 8A à 8C des variantes d'exécution de l'enveloppe intérieure 44 de l'embout 10. Dans ces variantes, la surface de guidage 68 comprend, en sus de la pente de guidage 67, une zone plane 90 s'étendant depuis l'extrémité de la pente de guidage 67 opposée au cran 64. Plus précisément sur la figure 8A, la zone plane 90 s'étend vers la gauche depuis l'extrémité gauche de la pente de guidage 67. La zone plane 90 et le cran 64 s'étendent de préférence selon un même plan sensiblement transversal à la direction axiale (A). On comprend que le plan dans lequel s'étend la zone plane 90 est de préférence sensiblement normal à la direction axiale (A). L'extrémité de la zone plane 90 opposée à la pente de guidage 67 est munie d'un ergot 92 formant un point dur. Grâce à la présence de ce point dur formé par l'ergot 92, l'enveloppe extérieure 42 ne peut pas redescendre dans la position basse par rapport à l'enveloppe intérieure 44, correspondant à la configuration de stockage.

L'ergot 92 se prolonge, dans la direction opposée à la zone plane 90 (vers la gauche sur la figure 8A), par une deuxième pente de guidage 94. De préférence, la deuxième pente de guidage 94 forme un angle avec la surface selon laquelle s'étend la zone plane 90 (ici avec un plan sensiblement normal à la direction axiale (A)) sensiblement identique à l'angle formé par la première pente de guidage 67 avec la surface selon laquelle s'étend la zone plane 90 (ici avec un plan sensiblement normal à la direction axiale (A)).

Dans les variantes représentées aux figures 8A à 8C, la pente de guidage 67 forme un angle d'au moins 20° avec le plan normal à la direction axiale (A) dans lequel s'étend la zone plane 90 ou le cran 64. Plus précisément, dans la variante illustrée à la figure 8A, cet angle est sensiblement égal à 28°C. Dans la variante illustrée à la figure 8B, cet angle est sensiblement égal à 45°C. Dans la variante illustrée à la figure 8C, cet angle est sensiblement égal à 55°C. Une pente de guidage 67 avec une inclinaison importante permet une ouverture plus facile, l'utilisateur n'ayant pas à exercer un appui important pour enclencher la rotation de l'enveloppe extérieure 42 sur l'enveloppe intérieure 44. Dans la variante illustrée à la figure 8C, la zone plane 90 s'étend sur un secteur plus restreint de la jupe 58.

Par ailleurs, comme on peut le voir en détail à la figure 9, dans les variantes représentées aux figures 8A à 8C, le chemin de came 71 agencé entre le logement de retenue 77 et la gorge 73 est délimité par le rebord 81 de la gorge 73 sur toute la périphérie de l'enveloppe intérieure 44. Ceci permet d'éviter le retour de l'enveloppe extérieure 42 en position basse par rapport à l'enveloppe intérieure 44 lors de la fermeture du capuchon 16, même en cas d'application d'un effort d'appui important (en « forçant »). On comprend bien sûr que cette variante du chemin de came est adaptable aux modes de réalisation de toutes les figures, de même que le chemin de came 71 des figures 4 à 7B est adaptable à celui des figures 8A à 9.

Dans un mode de réalisation, comme visible par exemple sur la figure 5A, le capuchon 16 comprend une protubérance destinée à être au voisinage immédiat et en regard de l'ouverture 22 lorsque le capuchon 16 est monté sur l'embout 10, cette protubérance ayant une forme d'expulsion 46 du liquide résiduel, configurée pour évacuer le liquide résiduel vers l'extérieur lorsque le capuchon 16 est monté sur l'embout 10. Dans le cas où un chemin d'évaporation du liquide résiduel est présent, le capuchon 16 comprend un tampon 48 d'absorption de liquide résiduel, fixé sur le capuchon 16 et plus particulièrement sur l'enveloppe intérieure 44. Le tampon 48 est de forme sensiblement annulaire et est disposé autour de la forme 46 d'expulsion du liquide résiduel. La forme d'expulsion 46 et le tampon 48 ainsi que leurs montages dans le capuchon 16 sont décrits plus en détail dans la demande WO2013/140069 publiée au nom de la demanderesse.

L'invention n'est pas limitée aux modes de réalisation décrits. En particulier, on comprendra que l'on peut prévoir un tampon d'absorption seul, sans forcément prévoir sur l'enveloppe intérieure 44 une protubérance ayant une forme d'expulsion 46.

## Revendications

1. Embout (10) de distribution de liquide, comprenant :
- une ouverture (22) de distribution de liquide,
- un capuchon (16) amovible destiné à recouvrir l'ouverture (22) lorsqu'il est monté sur l'embout (10), le capuchon (16) comprenant une enveloppe extérieure (42) et une enveloppe intérieure (44) coaxiales, l'enveloppe extérieure (42) et l'enveloppe intérieure (44) présentant chacune une surface d'étanchéité, les enveloppes étant montées mobiles l'une par rapport à l'autre dans une direction axiale (A) de l'embout (10) entre :
. une configuration avant première utilisation, dite configuration de stockage, dans laquelle les surfaces d'étanchéité sont en contact hermétique l'une avec l'autre;
. une configuration de dévissage du capuchon (16) lorsqu'une force d'appui exercée sur le capuchon (16) a une intensité supérieure à un seuil prédéterminé, dans laquelle une rotation dans une première direction (1) de l'enveloppe extérieure (42) entraîne par friction une rotation de l'enveloppe intérieure (44) dans la même première direction (1), de façon à pouvoir dévisser le capuchon (16) ;
. une configuration de sécurité lorsqu'une force d'appui exercée sur le capuchon (16) a une intensité inférieure au seuil prédéterminé ou lorsqu'aucune force n'est exercée sur le capuchon (16), dans laquelle l'enveloppe extérieure (42) est configurée pour tourner en roue libre par rapport à l'enveloppe intérieure (44) dans la première direction (1), la configuration de sécurité correspondant en outre à une configuration dans laquelle les surfaces d'étanchéité respectives de l'enveloppe extérieure (42) et l'enveloppe intérieure (44) sont séparées l'une de l'autre de façon à laisser passer de l'air entre elles.

2. Embout (10) selon la revendication précédente, dans lequel l'enveloppe extérieure (42) comprend des moyens de verrouillage (88) en configuration de stockage, coopérant avec des moyens de verrouillage complémentaires (72, 75) portés par l'enveloppe intérieure (44), de façon à bloquer l'enveloppe extérieure (42) en rotation et en translation par rapport à l'enveloppe intérieure (44) lors de la configuration de stockage ; par exemple l'enveloppe extérieure (42) comprend un godron (88) reçu dans un logement de retenue porté par l'enveloppe intérieure (44).

3. Embout (10) selon la revendication précédente, dans lequel l'enveloppe intérieure (44) présente une gorge (73) périphérique et circulaire destinée à recevoir les moyens de verrouillage (88) en configuration de sécurité et en configuration de dévissage, de façon à permettre une rotation libre de ces moyens de verrouillage (88) dans la gorge périphérique (73).

4. Embout (10) selon l'une quelconque des revendications précédentes, dans lequel l'enveloppe extérieure (42) comprend une saillie d'actionnement (84), et l'enveloppe intérieure (44) comprend une surface de guidage (68) destinée à coopérer avec la saillie d'actionnement (84) de sorte que :
- lors de la configuration de sécurité, une rotation de l'enveloppe extérieure (42) dans la première direction (1) génère un glissement de la saillie d'actionnement (84) sur la surface de guidage (68) de façon à tourner librement par rapport à l'enveloppe intérieure (44),
- lors de la configuration de dévissage, une rotation de l'enveloppe extérieure (42) dans la première direction (1) génère, par friction de la saillie d'actionnement (84) sur la surface de guidage (68), un entraînement de l'enveloppe intérieure (44) dans la première direction (1), de façon à dévisser le capuchon (16).

5. Embout (10) selon la revendication précédente, dans lequel la surface de guidage (68) comprend un chemin de came discontinu, de façon à générer une indication tactile ou sonore lors du passage de la discontinuité du chemin de came par la saillie d'actionnement (84) dans la configuration de sécurité, par exemple l'enveloppe intérieure (44) comprend une jupe (58) de forme sensiblement cylindrique, la surface de guidage (68) comprenant au moins deux pentes de guidage s'étendant depuis ladite jupe (58) dans la direction axiale (A) et étant séparées par des crans (64).

6. Embout (10) selon l'une quelconque des revendications 4 à 5, dans lequel la surface de guidage (68) est portée par une pente de guidage (67), et l'enveloppe intérieure (44) comprend une zone plane (90) sensiblement normale à la direction axiale (A) s'étendant depuis une extrémité de la pente de guidage (67), l'extrémité de la zone plane (90) opposée à la pente de guidage (67) étant munie d'un ergot (92) formant un point dur.

7. Embout (10) selon l'une quelconque des revendications 4 à 6, dans lequel la saillie d'actionnement (84) présente une butée de vissage (86), coopérant avec une butée complémentaire de vissage (66) portée par l'enveloppe intérieure (44), afin que l'enveloppe intérieure (44) et l'enveloppe extérieure (42) soient liées en un mouvement de rotation dans une seconde direction (2) opposée à la première direction (1), dans le but de visser le capuchon (16) sur l'embout (10).

8. Embout (10) selon l'une quelconque des revendications précédentes, dans lequel le capuchon (16) comprend un tampon (48) d'absorption de liquide résiduel, disposé à proximité de l'ouverture (22) de distribution de liquide.

9. Embout (10) selon l'une quelconque des revendications précédentes, dans lequel le capuchon (16) comprend une protubérance destinée à être au voisinage immédiat et en regard de l'ouverture (22) lorsque le capuchon (16) est monté sur l'embout (10), cette protubérance ayant une forme d'expulsion (46) du liquide résiduel, configurée pour évacuer le liquide résiduel vers l'extérieur lorsque le capuchon (16) est monté sur l'embout (10).

10. Embout (10) selon l'une quelconque des revendications précédentes, dans lequel un chemin d'évaporation de liquide résiduel est disposé entre l'ouverture (22) et l'extérieur de l'embout (10), le chemin d'évaporation de liquide résiduel étant obturé dans la configuration de stockage et ouvert dans la configuration de sécurité.

11. Embout (10) selon l'une quelconque des revendications précédentes, dans lequel l'enveloppe extérieure (42) présente un fond (76) dans lequel une jupe d'étanchéité (80) fait saillie de la surface intérieure, cette jupe d'étanchéité (80) portant la surface d'étanchéité de l'enveloppe extérieure (42) et étant configurée de sorte que, dans la configuration de stockage, la jupe d'étanchéité (80) est en appui hermétique contre la surface d'étanchéité de l'enveloppe intérieure (44), et dans la configuration de sécurité la jupe d'étanchéité (80) est espacée de la surface d'étanchéité de l'enveloppe intérieure (44).

12. Embout (10) selon l'une quelconque des revendications précédentes, dans lequel l'enveloppe extérieure (42) peut prendre au moins trois positions axiales distinctes par rapport à l'enveloppe intérieure (44), définissant une distance minimale dans la configuration de stockage et correspondant à une position basse de l'enveloppe extérieure (42) par rapport à l'enveloppe intérieure (44), une distance intermédiaire dans la configuration de dévissage et une distance maximale dans la configuration de sécurité.

13. Embout (10) selon l'une quelconque des revendications précédentes, dans lequel le capuchon (16) présente, à l'extérieur de l'enveloppe extérieure (42), des moyens en relief ou visuels (85) indiquant à l'utilisateur comment passer de la configuration de sécurité à la configuration de dévissage.

14. Dispositif (100) de distribution de liquide comportant un embout de distribution de liquide monté sur un réservoir (12), **caractérisé en ce que** ledit embout de distribution de liquide est un embout (10) selon l'une des revendications précédentes.

## Patentansprüche

1. Endstück (10) zum Ausgeben von Flüssigkeit, umfassend:
- eine Öffnung (22) zum Ausgeben von Flüssigkeit,
- eine abnehmbare Kappe (16), die zum Abdecken der Öffnung (22) bestimmt ist, wenn sie auf dem Endstück (10) montiert ist, wobei die Kappe (16) eine koaxiale äußere Hülle (42) und eine koaxiale innere Hülle (44) umfasst, wobei die äußere Hülle (42) und die innere Hülle (44) jede eine Abdichtfläche aufweisen, wobei die Hüllen in einer axialen Richtung (A) des Endstücks (10) relativ zueinander beweglich montiert sind zwischen:
. einer Konfiguration vor erstmaliger Benutzung, so genannte Lagerkonfiguration, in der die Abdichtflächen in hermetischem Kontakt miteinander sind;
. einer Konfiguration zum Abschrauben der Kappe (16), in der, wenn eine Abstützkraft, die auf die Kappe (16) ausgeübt wird, eine Stärke hat, die größer ist als ein vorbestimmter Schwellenwert, eine Drehung der äußeren Hülle (42) in einer ersten Richtung (1) durch Reibung eine Drehung der inneren Hülle (44) in derselben ersten Richtung (1) bewirkt, so dass die Kappe (16) abgeschraubt werden kann;
. einer Sicherheitskonfiguration, in der, wenn eine Abstützkraft, die auf die Kappe (16) ausgeübt wird, eine Stärke hat, die kleiner ist als der vorbestimmte Schwellenwert oder wenn keine Kraft auf die Kappe (16) ausgeübt wird, die äußere Hülle (42) dazu ausgelegt ist, sich relativ zu der inneren Hülle (44) in der ersten Richtung (1) frei zu drehen, wobei die Sicherheitskonfiguration ferner einer Konfiguration entspricht, in der die jeweiligen Abdichtflächen der äußeren Hülle (42) und der inneren Hülle (44) voneinander getrennt sind, derart, dass Luft zwischen ihnen hindurchströmen kann.

2. Endstück (10) nach dem vorhergehenden Anspruch, wobei die äußere Hülle (42) Mittel (88) zum Verriegeln in Lagerkonfiguration umfasst, die mit komplementären Verriegelungsmitteln (72, 75) zusammenwirken, die von der inneren Hülle (44) getragen werden, derart, dass die äußere Hülle (42) bei der Lagerkonfiguration in ihrer Drehung und Translation relativ zu der inneren Hülle (44) gesperrt ist; zum Beispiel umfasst die äußere Hülle (42) ein eiförmiges Element (88), das in einer Halteaufnahme aufgenommen ist, die von der inneren Hülle (44) getragen wird.

3. Endstück (10) nach dem vorhergehenden Anspruch, wobei die innere Hülle (44) eine umlaufende und kreisförmige Rille (73) aufweist, die zur Aufnahme der Mittel (88) zum Verriegeln in Sicherheitskonfiguration und in Abschraubkonfiguration bestimmt ist, derart, dass eine freie Drehung dieser Verriegelungsmittel (88) in der umlaufenden Rille (73) gestattet wird.

4. Endstück (10) nach einem der vorhergehenden Ansprüche, wobei die äußere Hülle (42) einen Betätigungsvorsprung (84) umfasst und die innere Hülle (44) eine Führungsfläche (68) umfasst, die dazu bestimmt ist, mit dem Betätigungsvorsprung (84) so zusammenzuwirken, dass:
- bei der Sicherheitskonfiguration, eine Drehung der äußeren Hülle (42) in der ersten Richtung (1) ein Gleiten des Betätigungsvorsprungs (84) auf der Führungsfläche (68) erzeugt, derart, dass sie sich relativ zu der inneren Hülle (44) frei dreht,
- bei der Abschraubkonfiguration, eine Drehung der äußeren Hülle (42) in der ersten Richtung (1), durch Reibung des Betätigungsvorsprungs (84) auf der Führungsfläche (68), eine Mitnahme der inneren Hülle (44) in der ersten Richtung (1) erzeugt, derart, dass die Kappe (16) abgeschraubt wird.

5. Endstück (10) nach dem vorhergehenden Anspruch, wobei die Führungsfläche (68) eine diskontinuierliche Nockenbahn umfasst, derart, dass beim Passieren der Diskontinuität der Nockenbahn durch den Betätigungsvorsprung (84) in der Sicherheitskonfiguration eine taktile oder akustische Anzeige erzeugt wird, zum Beispiel umfasst die innere Hülle (44) eine Schürze (58) mit im Wesentlichen zylindrischer Form, wobei die Führungsfläche (68) wenigstens zwei Führungsgefälle umfasst, die sich von der Schürze (58) aus in der axialen Richtung (A) erstrecken und durch Rastkerben (64) getrennt sind.

6. Endstück (10) nach einem der Ansprüche 4 bis 5, wobei die Führungsfläche (68) von einem Führungsgefälle (67) getragen wird und die innere Hülle (44) eine flächige Zone (90) umfasst, die zu der axialen Richtung (A) im Wesentlichen senkrecht ist und sich von einem Ende des Führungsgefälles (67) aus erstreckt, wobei das Ende der flächigen Zone (90), das dem Führungsgefälle (67) gegenüberliegt, mit einem Zapfen (92) versehen ist, der eine harte Stelle bildet.

7. Endstück (10) nach einem der Ansprüche 4 bis 6, wobei der Betätigungsvorsprung (84) einen Schraubanschlag (86) aufweist, der mit einem komplementären Schraubanschlag (66), der von der inneren Hülle (44) getragen wird, zusammenwirkt, damit die innere Hülle (44) und die äußere Hülle (42) in einer Drehbewegung in einer zweiten Richtung (2), die zu der ersten Richtung (1) entgegengesetzt ist, verbunden sind, mit dem Zweck, die Kappe (16) auf das Endstück (10) zu schrauben.

8. Endstück (10) nach einem der vorhergehenden Ansprüche, wobei die Kappe (16) einen Puffer (48) zum Absorbieren von Restflüssigkeit umfasst, der nahe der Öffnung (22) zum Ausgeben von Flüssigkeit angeordnet ist.

9. Endstück (10) nach einem der vorhergehenden Ansprüche, wobei die Kappe (16) eine Ausstülpung umfasst, die dazu bestimmt ist, in der unmittelbaren Nähe von und der Öffnung zugewandt (22) zu sein, wenn die Kappe (16) auf dem Endstück (10) montiert ist, wobei diese Ausstülpung eine Form zum Ausstoßen (46) der Restflüssigkeit hat, die ausgelegt ist, um die Restflüssigkeit nach außen abzuleiten, wenn die Kappe (16) auf dem Endstück (10) montiert ist.

10. Endstück (10) nach einem der vorhergehenden Ansprüche, wobei ein Rückflüssigkeits-Verdampfungsweg zwischen der Öffnung (22) und dem Außenbereich des Endstücks(10) angeordnet ist, wobei der Rückflüssigkeits-Verdampfungsweg in der Lagerkonfiguration geschlossen und in der Sicherheitskonfiguration geöffnet ist.

11. Endstück (10) nach einem der vorhergehenden Ansprüche, wobei die äußere Hülle (42) einen Boden (76) aufweist, in den eine Abdichtschürze (80) von der Innenfläche hineinragt, wobei diese Abdichtschürze (80) die Abdichtfläche der äußeren Hülle (42) trägt und so ausgelegt ist, dass, in der Lagerkonfiguration, die Abdichtschürze (80) in hermetischer Abstützung gegen die Abdichtfläche der inneren Hülle (44) ist, und, in der Sicherheitskonfiguration, die Abdichtschürze (80) von der Abdichtfläche der inneren Hülle (44) beabstandet ist.

12. Endstück (10) nach einem der vorhergehenden Ansprüche, wobei die äußere Hülle (42) relativ zu der inneren Hülle (44) wenigstens drei verschiedene axiale Positionen einnehmen kann, die einen minimalen Abstand in der Lagerkonfiguration, der einer unteren Position der äußeren Hülle (42) relativ zu der inneren Hülle (44) entspricht, einen mittleren Abstand in der Abschraubkonfiguration und einen maximalen Abstand in der Sicherheitskonfiguration definieren.

13. Endstück (10) nach einem der vorhergehenden Ansprüche, wobei die Kappe (16), außerhalb der äußeren Hülle (42), erhabene oder optische Mittel (85) aufweist, die dem Benutzer anzeigen, wie von der Sicherheitskonfiguration in die Abschraubkonfiguration übergegangen wird.

14. Vorrichtung (100) zum Ausgeben von Flüssigkeit mit einem Endstück zum Ausgeben von Flüssigkeit, das auf einem Tank (12) montiert ist, **dadurch gekennzeichnet, dass** das Endstück (10) zum Ausgeben von Flüssigkeit, ein Endstück (10) nach einem der vorhergehenden Ansprüche ist.

## Claims

1. Liquid dispensing nozzle (10), **characterised in that** it comprises:
- a liquid dispensing opening (22),
- a removable cap (16) intended to cover the opening (22) when it is mounted on the nozzle (10), the cap (16) comprising an outer casing (42) and an inner casing (44) that are coaxial, the outer casing (42) and the inner casing (44) each have a sealing surface, the casings are mounted so as to be able to move relative to each other in an axial direction (A) of the nozzle (10) between:
. a configuration prior to first use, referred to as the storage configuration, in which the sealing surfaces are in hermetic contact with each other;
. an unscrewing configuration of the cap (16) when a pressing force applied to the cap (16) is greater than a predetermined threshold, in which a rotation in a first direction (1) of the outer casing (42) drives by friction a rotation of the inner casing (44) in the same first direction (1), so as to be able to unscrew the cap (16);
. a safety configuration when a pressing force applied to the cap (16) is weaker than the predetermined threshold or when no force is applied to the cap (16), in which the outer casing (42) is configured to freewheel relative to the inner casing (44) in the first direction (1), the safety configuration further corresponding to a configuration in which the respective sealing surfaces of the outer casing (42) and the inner casing (44) are separated from each other so as to allow air to pass between them.

2. Nozzle (10) according to the preceding claim, wherein the outer casing (42) comprises means (88) for locking in the storage configuration, cooperating with complementary locking means (72, 75) carried by the inner casing (44), so as to block the outer casing (42) in rotation and in translation relative to the inner casing (44) in the storage configuration; for example, the outer casing (42) comprises a gadroon (88) received in a retaining housing carried by the inner casing (44).

3. Nozzle (10) according to the preceding claim, wherein the inner casing (44) is provided with a peripheral and circular groove (73) intended to receive the means (88) for locking in the safety configuration and in the unscrewing configuration, so as to allow these locking means (88) to rotate freely in the peripheral groove (73).

4. Nozzle (10) according to any one of the preceding claims, wherein the outer casing (42) comprises an actuation projection (84), and the inner casing (44) comprises a guide surface (68) intended to cooperate with the actuation projection (84) so that:
- in the safety configuration, a rotation of the outer casing (42) in the first direction (1) causes the actuation projection (84) to slide on the guide surface (68) in order to turn freely relative to the inner casing (44),
- in the unscrewing configuration, a rotation of the outer casing (42) in the first direction (1) drives, by friction of the actuation projection (84) on the guide surface (68), the inner casing (44) in the first direction (1) so as to unscrew the cap (16).

5. Nozzle (10) according to the preceding claim, wherein the guide surface (68) comprises a discontinuous cam track, so as to generate a tactile or audible indication when the actuation projection (84) crosses the cam track discontinuity in the safety configuration, for example, the inner casing (44) comprises a skirt (58) of substantially cylindrical shape, the guide surface (68) comprising at least two guide slopes extending from said skirt (58) in the axial direction (A) and being separated by notches (64).

6. Nozzle (10) according to claim 4 or 5, wherein the guide surface (68) is carried by a guide slope (67) and the inner casing (44) comprises a flat area (90) substantially normal to the axial direction (A) extending from one end of the guide slope (67), the end of the flat area (90) opposite the guide slope (67) being provided with a lug (92) forming a hard point.

7. Nozzle (10) according to any one of claims 4 to 6, wherein the actuation projection (84) is provided with a screwing stop (86), cooperating with a complementary screwing stop (66) carried by the inner casing (44), so that the inner casing (44) and the outer casing (42) are connected in a rotational movement in a second direction (2) opposite to the first direction (1), in order to screw the cap (16) on the nozzle (10).

8. Nozzle (10) according to any one of the preceding claims, wherein the cap (16) comprises a residual liquid absorption pad (48), arranged near the liquid dispensing opening (22).

9. Nozzle (10) according to any one of the preceding claims, wherein the cap (16) comprises a protuberance intended to be in the immediate vicinity and opposite the opening (22) when the cap (16) is mounted on the nozzle (10), this protuberance having a residual liquid expulsion shape (46), configured to evacuate the residual liquid to the outside when the cap (16) is mounted on the nozzle (10).

10. Nozzle (10) according to any one of the preceding claims, wherein a residual liquid evaporation path is arranged between the opening (22) and the outside of the nozzle (10), the residual liquid evaporation path being blocked in the storage configuration and opened in the safety configuration.

11. Nozzle (10) according to any one of the preceding claims, wherein the outer casing (42) is provided with a bottom (76) in which a sealing skirt (80) projects from the inner surface, the sealing skirt (80) carrying the sealing surface of the outer casing (42) and being configured so that, in the storage configuration, the sealing skirt (80) is pressed hermetically against the sealing surface of the inner casing (44), and in the safety configuration, the sealing skirt (80) is separated from the sealing surface of the inner casing (44).

12. Nozzle (10) according to any one of the preceding claims, wherein the outer casing (42) can take at least three different axial positions relative to the inner casing (44), defining a minimum distance in the storage configuration and corresponding to a low position of the outer casing (42) relative to the inner casing (44), an intermediate distance in the unscrewing configuration and a maximum distance in the safety configuration.

13. Nozzle (10) according to any one of the preceding claims, wherein, on the outside of the outer casing (42), the cap (16) is provided with raised or visual means (85) indicating to the user how to move from the safety configuration to the unscrewing configuration.

14. Liquid dispensing device (100) comprising a liquid dispensing nozzle mounted on a container (12), **characterised in that** said liquid dispensing nozzle is a nozzle (10) according to one of the preceding claims.
